# FASCICULE DE BREVET EUROPEEN

(11) **EP 0 499 538 B1**
(45) Date de publication et mention de la délivrance du brevet: **20.12.1995**
(21) Numéro de dépôt: 92400375.9
(22) Date de dépôt: 12.02.1992
(51) Int. Cl.: B65D 83/00

(54) **Conditionnement de produits semi-consistants**
Verpackung für pastöse Medien
Package for viscous products

(30) Priorité: 13.02.1991 FR 9101691
(43) Date de publication de la demande: 19.08.1992
(73) Titulaire: S O F A B, 76450 Le Tréport (FR)
(72) Inventeur: Bougamont, Jean-Louis, F-76260 Eu (FR); Behar, Alain, F-76260 Eu (FR)
(74) Mandataire: Eudes, Marcel

(56) Documents cités:
- EP-A- 0 193 054
- EP-A- 0 262 535
- EP-A- 0 380 183
- FR-A- 2 510 071

## Description

Il est habituel de commercialiser des produits à consistance de pâte ou de crème dans des tubes souples métalliques ou en matières synthétiques ; pour s'en servir, l'utilisateur presse simplement sur le tube après avoir enlevé le bouchon, afin d'en expulser une certaine quantité de produit. On peut citer à titre d'exemples cirages, pâtes dentifrices ou crèmes cosmétiques, ou encore des médicaments, collyres ou autres.

Il a aussi, de longue date, été proposé de monter sur l'orifice de ces tubes une pompe agissant par l'effet combiné de la dépression qu'elle créera à l'intérieur du tube et de la pression atmosphérique sur les parois de celui-ci. On peut y voir deux avantages. La pompe permettra d'abord de doser la quantité de produit délivrée ; elle permettra ensuite, au moins en principe, puisque l'utilisateur n'a plus à presser sur le tube mais sur sa tête, d'insérer ce tube dans un étui rigide ouvert par quelque orifice : ceci crée une cartouche facilitant manipulation et rangement.

En réalité, la nature même du produit fait qu'il est presque impossible de garantir que le tube s'aplatira régulièrement à partir de son extrémité distale en chassant une dose constante jusqu'à épuisement du contenu.

En pratique, après plusieurs tentatives pour modifier les prises des pompes, une autre solution a prévalu. C'est un fond mobile formé d'un piston placé dans un étui rigide à paroi internement cylindrique qui chassera le produit au fur et à mesure de l'emploi et, dans la mesure où son étanchéité suffit, pourra ainsi se substituer au tube souple. Il est à noter que l'on peut adjoindre un ressort pour repousser le fond, plaçant alors sur l'orifice une simple valve.

On peut recourir à un piston placé au fond de l'étui, qui remontera progressivement, en utilisation courante, le long de la face interne de la paroi de ce dernier pour chasser le produit vers le haut, où se trouve la prise de la pompe, mais aussi à un piston annulaire placé au dessus du produit en utilisation courante, c'est-à-dire monté entre ladite paroi et une portion tubulaire à prise basse, rapportée sur le corps de la pompe ou, parfois, pouvant directement lui appartenir.

Cette disposition inversée présente plusieurs avantages. Elle permet de réduire la hauteur, accroît la stabilité en cours d'utilisation et, employant une prise basse, atténue les inconvénients qui pourraient résulter de la présence résiduelle de bulles d'air à l'intérieur. Il faut aussi noter que si l'on emploie une pompe de modèle courant possédant un évent intégré s'ouvrant à chaque intervention de l'opérateur, celui-ci mettra à l'air le compartiment supérieur sans que, pour équilibrer sa pression, il y ait à prévoir un orifice spécial sur l'étui lui-même : il n'y a donc plus de communication permanente, ce qui améliore l'isolation du produit vis à vis de l'atmosphère.

La présente invention a trait à ce type de conditionnement et se propose d'en faciliter le remplissage.

Au moment de conditionner le produit, il est en pratique nécessaire de disposer d'un distributeur assemblé et en règle générale impossible d'effectuer le remplissage à travers ce dernier ; on comprendra donc facilement qu'on ne peut normalement le placer d'avance.

Sous cette reserve on peut envisager les ordres de remplissage les plus variés. En particulier, lorsque le fond mobile est inversé il est d'abord possible d'introduire le produit, le piston, puis la pompe ou le ressort éventuel et la valve.

Mais on peut inversement placer d'abord le piston, injecter ensuite la pâte ou la crème sous sa face inférieure à l'aide d'une canule adéquate passant par son ouverture centrale, après purge éventuelle de l'air qui aurait pu subsister, puis dégager la canule en retenant le piston s'il le fallait ; le distributeur sera alors mis en place, de préférence déjà assemblé sous sa collerette, puis enfoncé par un outil appuyant sur la collerette pour exercer l'effort de pose sur le récipient mais aussi, avantageusement, sur le gicleur pour le maintenir ouvert, le produit pouvant ainsi être refoulé à l'intérieur ; s'agissant d'une pompe et quoique l'industrie emploie systématiquement des pompes auto-amorçantes, il peut être souhaitable qu'elle se trouve ainsi amorcée au départ. La solution ci-dessus présente l'avantage de minimiser sans précautions excessives le contact du produit avec l'atmosphère extérieure.

Pour la mettre en oeuvre, la publication EP-A-0 193 054 propose de placer d'abord le piston dans une position haute démasquant le débouché d'un passage d'évacuation ou purge d'air formé d'un by-pass interne puis, après injection du produit, de repousser le piston au contact de ce dernier, en fin d'assemblage, à l'aide d'une butée entraînée par la partie supérieure de l'ensemble, fermant alors aussi ladite purge.

Elle envisage même, employant un tube de prise rapporté, de l'utiliser en tant qu'embout de la canule de remplissage, et de n'emboîter la pompe sur le siège formé à son débouché supérieur que lors de cette phase finale d'assemblage ; mais en vérité la mise en oeuvre pratique d'une telle opération semble extrêmement aléatoire car le piston et le tube maintenu par lui seul flottent pendant presque toute sa durée.

Pour remplir une cartouche à fond mobile inversé en forme de piston annulaire et tube de prise ou d'injection rapporté en opérant par l'ouverture centrale de ce piston, à l'abri de la pollution, l'invention propose au contraire de faire appartenir ce tube à un puits solidaire du récipient qui constitue donc avec lui et le piston la partie basse de la cartouche.

Selon une caractéristique avantageuse, la paroi de ce récipient sera faite de deux éléments emprisonnant le piston annulaire et, pour éviter de créer des contre-dépouilles internes, le puits sera relié à la zone la plus étroite de l'élément supérieur, celle destinée à recevoir le distributeur préassemblé, par une bride à claire-voie débouchant sous le siège du joint de montage et d'étanchéité dudit distributeur sur ledit récipient.

Le remplissage s'effectuera commodément par montée du piston à partir d'une position basse, l'ensemble recevant enfin pour le sceller sa partie haute.

Un exemple avantageux sera décrit ci-dessous en référence aux dessins, qui représentent, en coupe verticale :
- figure 1 : un conditionnement selon l'invention,
- figure 2 : le remplissage du récipient correspondant.

Le récipient lui-même est visible sur la figure 2, en cours de remplissage. Il est constitué d'un étui cylindrique 11 coiffé d'une douille 12 en forme de couvercle emboîté en 12a, possédant intérieurement un puits 13 dont la portion tubulaire inférieure 13a servira de tube de prise, reliée à la ceinture externe 12b de la douille 12 par une double virole cylindrique 13b créant une chambre interne dotée d'un siège inférieur 13c et, sous une nervuration 12c, d'un épaulement 13d formant bride et traversé d'un ou plusieurs passages libres 13e. A l'intérieur avait été mis en place le piston annulaire 14, avantageusement en position basse.

Sur ce récipient en deux pièces à col étréci, la bride à claire-voie formée par la virole supérieure du puits 13 et ses passages libres n'aurait pu se rattacher directement à la partie inférieure large de la ceinture externe sans créer des contre-dépouilles de nature à compliquer la fabrication.

La première phase de conditionnement consiste à injecter le produit 15 sous le piston 14, de préférence après avoir purgé l'air, à l'aide de la capsule injectrice 16 en appui étanche sur le siège 13c comme le montre la figure : on voit que le tube de prise 13a, solidaire de la ceinture 12b, peut ainsi à la fois guider le piston en l'empêchant de coincer et remplir le rôle d'un tube d'injection, tandis que l'air au-dessus du piston est libre de s'échapper par les passages 13e au fur et à mesure du remplissage.

La seconde phase consiste simplement à mettre en place le distributeur comme le montre la figure 1 ; celui-ci est ici constitué d'une pompe auto-amorçante classique d'un modèle normalisé, préalablement assemblée sous une collerette 17, son corps 18, doté d'un évent 18a, retenu dans une gorge par son rebord 18b. Le corps vient se loger dans la chambre interne, chemisé en quelque sorte par la virole formant le haut du puits 13 ; la collerette est elle-même assez souple pour qu'après emboîtement étanche de l'embout 18c du corps de pompe sur le siège 13c au débouché supérieur du tube de prise 13a, son collet 17a puisse à son tour se prendre sous la nervuration 12c dans la gorge formée par elle, scellant la fermeture en un joint également étanche. Il est clair que, grâce à la position des passages 13e, l'évent 18a peut alors continuer à jouer son rôle de mise à l'air.

Enfin, la version représentée ici comprend encore une tête émettrice 20 qui peut être livrée montée, et une coiffe 21.

La solution ci-dessus apparaîtra plus commode que celles déjà existantes. Sans qu'il soit besoin d'autres descriptions, on conçoit facilement qu'elle accepte toutes sortes de variantes de forme, de matière ou d'assemblage des pièces, dont on voit qu'elles sont ici moulées par injection, ensemble et sous-ensembles se montant par simple emboîtement axial.

## Revendications

1. Conditionnement pour produits semi-consistants, constitué d'un récipient (11,12) à paroi internement cylindrique porteur d'une part d'un distributeur à commande externe dont le corps (18) est prolongé par un tube de prise (13a) doté d'un siège (13c) permettant de le rapporter sur le corps, et d'autre part d'un fond mobile inversé formé d'un piston annulaire (14) coulissant entre la paroi et le tube, tube et siège permettant initialement l'injection du produit sous le piston, l'ensemble possédant un évent en relation avec la face supérieure du piston, caractérisé en ce que ledit tube (13a) constitue la partie inférieure d'un puits (13) porteur d'une bride qui le rend solidaire du récipient.

2. Conditionnement selon la revendication 1, caractérisé en ce que l'évent est un évent à ouverture temporaire (18a) intégré au distributeur et que la bride est une bride à claire-voie (13e).

3. Conditionnement selon l'une des revendications 1 et 2, caractérisé en ce que la paroi du récipient est faite de deux éléments (11,12) emprisonnant le piston annulaire (14).

4. Conditionnement selon la revendication 3, caractérisé en ce que la bride est rattachée à l'élément supérieur (12) en la zone la plus étroite de celui-ci, destinée à sceller le distributeur (18) préassemblé.

5. Conditionnement selon la revendication 4, caractérisé en ce que l'élément supérieur entoure le puits (13), celui-ci comprenant une double virole cylindrique (13b) créant une chambre interne dotée du siège (13c) au débouché supérieur du tube de prise et, sous une nervuration (12c), dans sa partie supérieure, d'un épaulement (13d) formant ladite bride et traversé d'au moins un passage libre (13e).

6. Conditionnement selon la revendication 5, caractérisé en ce que le distributeur (18), dont le corps vient se loger dans la chambre interne, est porteur d'un collet (17a) qui l'immobilise de façon étanche sous la nervuration, son embout (18c) se raccordant au siège (13c) de façon étanche.

7. Procédé d'élaboration d'un conditionnement selon l'une des revendications 1 à 6, dans lequel, après pose du piston et du tube de prise pour former la partie basse, le produit est injecté sous la face inférieure du piston à travers le tube de prise par montée du piston à partir d'une position basse, après purge éventuelle de l'air, l'ensemble recevant enfin pour le sceller sa partie haute essentiellement formée du distributeur.

8. Procédé selon la revendication 7, caractérisé en ce que le distributeur, préassemblé, est posé en fin d'opération, scellant ainsi le conditionnement.

## Claims

1. Packaging for viscous products, constituted of a receptacle (11, 12) having an internally cylindrical wall carrying, on the one hand, an externally operated distributor, the body (18) of which is continued by an intake tube (13a) equipped with a seating (13c) allowing it to be fitted onto the body, and, on the other hand, an inverted movable base formed of an annular piston (14) sliding between the wall and the tube, tube and seating permitting initially the injection of the product beneath the piston, the assembly possessing a vent in communication with the upper face of the piston, characterized in that said tube (13a) forms the lower part of a well (13) carrying a flange which makes it integral with the receptacle.

2. Packaging according to Claim 1, characterized in that the vent is a temporarily opening vent (18a) integrated with the distributor, and that the flange is an openwork flange (13e).

3. Packaging according to one of Claims 1 and 2, characterized in that the wall of the receptacle is made of two elements (11, 12) imprisoning the annular piston (14).

4. Packaging according to Claim 3, characterized in that the flange is attached to the upper element (12) at the narrowest zone thereof, intended for sealing the preassembled distributor (18).

5. Packaging according to Claim 4, characterized in that the upper element surrounds the well (13), the latter comprising a double cylindrical collar (13b) creating an internal chamber provided with the seating (13c) at the upper opening of the intake tube and, beneath a rib (12c) in its upper part, a shoulder (13d) forming said flange and traversed by at least one free passage (13e).

6. Packaging according to Claim 5, characterized in that the distributor (18), the body of which becomes seated in the internal chamber, carries a rim (17a) which immobilizes it in sealing manner beneath the rib, its neck (18c) connecting to the seating (13c) in sealing manner.

7. Method of production of a packaging according to one of Claims 1 to 6, in which, after the positioning of the piston and of the intake tube to form the lower part, the product is injected beneath the lower face of the piston through the intake tube by raising the piston from a low position after, if necessary, scavenging of the air, the assembly finally receiving its upper part formed essentially of the distributor, for the purpose of closing it.

8. Method according to Claim 7, characterized in that the preassembled distributor is placed in position at the end of the operation, thus closing the packaging.

## Patentansprüche

1. Verpackung für dickflüssige Produkte, bestehend aus einem Behälter (11, 12) mit zylindrischer Innenand, der einerseits einen von außen betätigten Verteiler, dessen Gehäuse (18) durch eine Aufnahme (13a) verlängert ist, das mit einem Sitz (13c) versehen ist, der es ihm erlaubt, an das Gehäuse anzusetzen, und andererseits einen umgekehrten beweglichen Boden trägt, der aus einem zwischen der Wand und dem Rohr hin- und hergehenden Ringkolben (14) gebildet ist, wobei das Rohr und der Sitz zuerst die Einfüllung des Produktes unter den Kolben erlauben und der Aufbau eine Entlüftung in Verbindung mit der Oberseite des Kolbens besitzt, **dadurch gekennzeichnet, daß** das Rohr (13a) den unteren Teil eines Schachtes (13) bildet, der einen Flansch trägt, durch welchen er mit dem Behälter verbunden ist.

2. Verpackung nach Anspruch 1, **dadurch gekennzeichnet, daß** die Entlüftung eine in den Verteiler integrierte zeitweilig geöffnete Entlüftung (18a) **und daß** der Flansch ein Flansch mit Durchlaß (13e) ist.

3. Verpackung nach Anspruch 1 oder 2, **dadurch gekennzeichnet, daß** die Wand des Behälters aus zwei Bestandteilen (11, 12) besteht, die den Ringkolben (14) umschließen.

4. Verpackung nach Anspruch 3, **dadurch gekennzeichnet, daß** der Flansch mit dem oberen Bestandteil (12) in dessen engerem Bereich verbunden ist, der vorgesehen ist, den vormontierten Verteiler (18) abzudichten.

5. Verpackung nach Anspruch 4, **dadurch gekennzeichnet, daß** der obere Bestandteil den Schacht (13) umgibt, welcher einen zylindrischen Doppelmantel (13b) bildet, der eine Innenkammer bildet, die am oberen Ausgang des Rohrs mit einem Sitz (13c) versehen ist, und unter einem Vorsprung (12c) in seinem oberen Teil einen Ansatz (13d) umfaßt, der den Flansch bildet und von wenigstens einem freien Durchlaß (13e) durchquert wird.

6. Verpackung nach Anspruch 5, **dadurch gekennzeichnet, daß** der Verteiler (18), dessen Gehäuse in der Innenkammer aufgenommen wird, einen Bund (17a) trägt, welcher ihn dicht unter dem Vorsprung arretiert, wobei sein Ansatzstück (18c) dicht an den Sitz (13c) anschließt.

7. Verfahren zur Herstellung einer Verpackung nach einem der Ansprüche 1 bis 6, in welchem nach dem Anbringen des Kolbens und des Rohrs, um den unteren Teil zu bilden, das Produkt durch den Anstieg des Kolbens aus einer unteren Position, gegebenenfalls nach Entlüftung, durch das Ansaugrohr unter die Unterseite des Kolbens eingefüllt wird, wobei der Aufbau schließlich, um es abzudichten, seinen oberen Teil aufnimmt, der im wesentlichen vom Verteiler gebildet wird.

8. Verfahren nach Anspruch 7, **dadurch gekennzeichnet, daß** der vormontierte Verteiler am Schluß des Arbeitsganges angebracht wird und dadurch die Verpackung abdichtet.
